# EUROPÄISCHE PATENTSCHRIFT

(11) **EP 2 452 317 B1**
(45) Veröffentlichungstag und Bekanntmachung des Hinweises auf die Patenterteilung: **27.04.2016**
(21) Anmeldenummer: 10728709.6
(22) Anmeldetag: 07.07.2010
(51) Int. Cl.: G07D 11/00, B65H 31/30

(54) **VORRICHTUNG UND VERFAHREN FÜR DIE ANNAHME ODER AUSGABE VON BANKNOTEN**
DEVICE AND METHOD FOR RECEIVING OR DISPENSING BANK NOTES
DISPOSITIF ET PROCÉDÉ POUR LA RÉCEPTION OU LA DÉLIVRANCE DE BILLETS DE BANQUE

(30) Priorität: 08.07.2009 DE 102009032228
(43) Veröffentlichungstag der Anmeldung: 16.05.2012
(73) Patentinhaber: Giesecke & Devrient GmbH, 81677 München (DE)
(72) Erfinder: NÜTZEL, Dominik, 82061 Neuried (DE)
(86) Internationale Anmeldenummer: PCT/EP2010/059758
(87) Internationale Veröffentlichungsnummer: WO 2011/003955

(56) Entgegenhaltungen:
- EP-A1- 0 602 775
- EP-A2- 0 540 867
- WO-A1-2007/057471
- DE-A1- 10 239 227

## Beschreibung

Die vorliegende Erfindung betrifft eine Vorrichtung und ein Verfahren für die Annahme oder Ausgabe bzw. Rückgabe von Banknoten.

Vorrichtungen für die Annahme oder Ausgabe bzw. Rückgabe von Banknoten sind bekannt. Die bekannten Vorrichtungen bauen auf der Erkenntnis auf, dass ein Fach, das für die Eingabe von anzunehmenden Banknoten verwendet wird, auch für die Rückgabe von Banknoten verwendet wird, die nicht angenommen werden konnten, z. B. weil sie nicht erkannt werden konnten oder weil Störungen bei der Bearbeitung aufgetreten sind. Des Weiteren kann das Fach für die Ausgabe von Banknoten verwendet werden.

Aus der DE 102 03 176 B4 ist zudem eine derartige Vorrichtung für die Annahme oder Ausgabe bzw. Rückgabe von Banknoten bekannt, bei der ein Stapel von losen Banknoten in eine Öffnung der Vorrichtung eingegeben wird bzw. aus der Öffnung entnommen wird. Von oder zu dieser Öffnung wird der gesamte Stapel von Banknoten zur weiteren Bearbeitung bzw. Entnahme der Banknoten transportiert. Dazu ist eine Transportsystem mit einem oberen und einem unteren Teil vorgesehen, zwischen denen der Stapel von Banknoten zum Transport geklemmt wird, wozu beispielsweise der obere Teil des Transportsystems auf den unteren Teil des Transportsystems zu bewegt wird, auf dem der Stapel von Banknoten aufliegt. Bei der Ausgabe bzw. Rückgabe von Banknoten ist es dabei vorgesehen, den Stapel von Banknoten so weit zu transportieren, dass der Stapel von Banknoten aus der Öffnung ragt, damit die Banknoten von einer Bedienperson ergriffen werden können.

Da bei der Ausgabe bzw. Rückgabe von Banknoten verhindert werden soll, dass die Banknoten aus der Öffnung der Vorrichtung fallen, werden die Banknoten in der Regel nur so weit transportiert, dass sie um weniger als die Hälfte ihrer Abmessung aus der Öffnung ragen. Zudem können die Banknoten weiterhin von dem Transportsystem geklemmt werden, um ein unbeabsichtigtes Herausfallen sicher zu verhindern.

Durch diese Maßnahmen zur Verhinderung des Herausfallens der Banknoten wird es der Bedienperson erschwert die Banknoten aus der Vorrichtung zu entnehmen, wenn diese aus der Öffnung herausragen. Die Bedienperson muss die Banknoten nämlich über eine erhebliche Strecke gegen die Klemmkraft des Transportsystems aus der Vorrichtung ziehen. Wird dahingegen auf die Klemmung verzichtet, können die Banknoten zwar leichter von der Bedienperson entnommen werden, jedoch erhöht sich das Risiko des unbeabsichtigten Herausfallens der Banknoten.

Ähnliche Vorrichtungen sind aus der EP 0540867, der EP 0602775, der WO 2007057471 und der DE 10239227 bekannt.

Außerdem ist es aus der Anmeldung DE 10 2008 030 878 A1 der Anmelderin bekannt, dass die auszugebenden bzw. zurückzugebenden Banknoten um eine vorgegebene Länge aus der Ein- und Ausgabeposition transportiert werden, woraufhin der Transport der auszugebenden bzw. zurückzugebenden Banknoten angehalten und überwacht wird, ob die Banknoten von der Bedienperson aus der Vorrichtung bewegt werden, woraufhin die Banknoten erneut aus der Vorrichtung transportiert werden, falls bei der Überwachung die Bewegung der Banknoten erkannt wird.

Die zuletzt genannte Anmeldung unterstützt die Bedienperson bereits erheblich und berücksichtigt das Verhalten der Bedienperson bei der Entnahme von Banknoten in einem gewissen Umfang, wodurch unabsichtliches Herausfallen der Banknoten vermieden werden kann. Jedoch sind aus dem Stand der Technik keine Vorrichtungen und Verfahren für die Annahme oder Ausgabe bzw. Rückgabe von Banknoten bekannt, die sich den individuellen Gewohnheiten der Bedienpersonen bei der Eingabe oder Entnahme von Banknoten anpassen. Dies führt einerseits zu einer für die Bedienperson unkomfortablen Situation bei der Bedienung. Andererseits hat es sich gezeigt, dass es gerade durch die fehlende Anpassung an die individuellen Bedienungsgewohnheiten zu Fehlbedienungen kommt. Diese Fehlbedienungen entstehen, weil bei den Bedienpersonen zu bestimmten Zeitpunkten der Eindruck entsteht, die Eingabe oder Entnahme wird nicht automatisch fortgesetzt.

Aufgabe der vorliegenden Erfindung ist es, eine Vorrichtung und ein Verfahren für die Annahme oder Ausgabe bzw. Rückgabe von Banknoten anzugeben, welche individuelle Gewohnheiten von Bedienpersonen bei der Eingabe oder Entnahme von Banknoten durch die Bedienperson bei der Annahme oder Ausgabe bzw. Rückgabe der Banknoten berücksichtigen.

Diese Aufgabe wird erfindungsgemäß durch die Merkmale der unabhängigen Ansprüche gelöst.

Die Erfindung geht dabei von einem Verfahren für die Annahme oder Ausgabe bzw. Rückgabe von Banknoten, aus, bei dem anzunehmende und/oder auszugebende bzw. zurückzugebende Banknoten von oder zu einer Ein- und Ausgabeposition zu oder von einer Bearbeitungsposition transportiert werden. Erfindungsgemäß wird zumindest eine Eingabegeschwindigkeit für die Banknoten bei einer Eingabe von anzunehmenden Banknoten oder zumindest eine Entnahmegeschwindigkeit für die Banknoten bei der Ausgabe bzw. Rückgabe von auszugebenden bzw. zurückzugebenden Banknoten ermittelt, und die anzunehmenden Banknoten werden mit einer Transportgeschwindigkeit, die im Wesentlichen der Eingabe- oder Entnahmegeschwindigkeit entspricht, transportiert, wohingegen die auszugebenden bzw. zurückzugebenden Banknoten mit einer Transportgeschwindigkeit transportiert werden, die im Wesentlichen der Entnahme- oder Eingabegeschwindigkeit entspricht.

Der Vorteil der Erfindung ist insbesondere darin zu sehen, dass die Banknoten bei der Annahme und/oder Ausgabe bzw. Rückgabe mit einer Geschwindigkeit durch das Transportsystem bewegt werden, welche der Eingabe- oder Entnahmegeschwindigkeit der jeweiligen Bedienperson bei der Eingabe oder Entnahme der Banknoten angepasst ist. Dies führt zu einem komfortableren Bedienvorgang. Zudem werden Fehlbedienungen vermieden, die häufig bei unangepasster Geschwindigkeit bei der Annahme oder Ausgabe bzw. Rückgabe von Banknoten entstehen. Derartige Fehlbedienungen ergeben sich nämlich beispielsweise dann, wenn die Geschwindigkeit beim automatischen Einzug der Banknoten geringer ist als die Geschwindigkeit mit der die Banknoten von der Bedienperson eingegeben werden. In diesem Fall entsteht bei der Bedienperson der Eindruck, der automatische Einzugsvorgang der Banknoten in das Eingabefach würde nicht oder nicht richtig fortgesetzt werden, weshalb die Bedienperson die Banknoten festhält oder versucht sie aus dem Eingabefach herauszuziehen. Ähnliche Fehlbedienungen ergeben sich auch für den Fall, dass die Banknoten mit einer Geschwindigkeit automatisch eingezogen werden, die höher als die Geschwindigkeit ist, mit der die Bedienperson die Banknote eingibt. Entsprechend ergeben sich Fehlbedienungen bei der automatischen Ausgabe der Banknoten, falls deren Geschwindigkeit nicht der Geschwindigkeit der Entnahme durch die Bedienperson entspricht.

Weitere Vorteile der vorliegenden Erfindung ergeben sich aus den abhängigen Ansprüchen sowie der nachfolgenden Beschreibung einer erfindungsgemäßen Ausführungsform anhand von Figuren.

Es zeigen
- Figur 1: eine Ausführungsform einer Vorrichtung für die Annahme oder Ausgabe bzw. Rückgabe von Banknoten, mit einer durch eine Blende verschlossenen Öffnung,
- Figur 2: die Vorrichtung für die Annahme oder Ausgabe bzw. Rückgabe von Banknoten nach Figur 1 ohne Blende, und
- Figur 3: ein in der Vorrichtung für die Annahme oder Ausgabe bzw. Rückgabe von Banknoten nach Figur 1 angeordnetes Transportsystem, für den Transport von gestapelten oder einzelnen Banknoten.

In Figur 1 ist eine Ausführungsform einer Vorrichtung 1 für die Annahme oder Ausgabe bzw. Rückgabe von Banknoten dargestellt, mit einem Fach für die Annahme oder Ausgabe bzw. Rückgabe von Banknoten, das eine von einer Blende oder einem Visier 2 verschließbare Öffnung 2' als Ein- und Ausgabeposition aufweist.

Figur 2 zeigt die in Figur 1 dargestellte Ausführungsform der Vorrichtung 1 für die Annahme oder Ausgabe bzw. Rückgabe von Banknoten, wobei die Blende 2 entfernt wurde, um den Blick auf die Öffnung 2' des Fachs 3 für die Annahme oder Ausgabe bzw. Rückgabe von Banknoten freizugeben. Dadurch sind Bestandteile 4 eines Vereinzelers für die Vereinzelung von Banknoten sichtbar. Zusätzlich ist ein aus einem ersten, oberen Teil 6 und einem zweiten, unteren Teil 5 bestehendes Transportsystem 5, 6 dargestellt, dessen Funktion nachfolgend genauer beschrieben wird. Das Transportsystem 5, 6 befindet sich in seiner Ausgangsposition, in der das obere Teil 6 des Transportsystems 5, 6 maximal von dem unteren Teil 5 wegbewegt ist. Die Dimensionierung eines sich dabei zwischen dem oberen und unteren Teil des Transportsystems 5, 6 ergebenden Abstands hängt im wesentlichen von einer Menge maximal zu transportierender Banknoten ab, d. h. der Abstand ist abhängig von der Dicke des durch die anzunehmenden und/oder auszugebenden bzw. zurückzugebenden Banknoten gebildeten Stapels. In der dargestellten Ausführungsform wird das Transportsystem von Riemen gebildet. Es ist aber offensichtlich, dass auch ein Rollentransportsystem oder ein anders aufgebautes Transportsystem verwendet werden kann.

Figur 3 zeigt das Transportsystem 5, 6 der Vorrichtung 1 für die Annahme oder Ausgabe bzw. Rückgabe von Banknoten, nachdem Banknoten BN von einer Bedienperson in das durch Seitenwände 8 (siehe Figur 2) und eine Auflage 7 begrenzte Fach 3 eingegeben wurden. Durch die Dimensionierung der Blende 2 sowie der sie aufnehmenden Teile (nicht dargestellt) wird die Öffnung 2' derart definiert, dass die Banknoten BN durch die Bedienperson nicht bis zum Ende des Fachs 3, d. h. bis zum aus einer Vereinzelungswalze 4 und einer Rückhaltewalze 4' bestehenden Vereinzeler 4, 4' eingegeben werden können. Andererseits können die Banknoten BN soweit in das Fach 3 eingegeben werden, dass sie, nachdem die Bedienperson diese loslässt, sicher im Fach 3 liegen und nicht herausfallen. Die Dimensionierung von Fach 3, Blende 2 und der die Blende 2 aufnehmenden Teile ist abhängig von der Größe der einzugebenden Banknoten und sollte es ermöglichen, dass die Banknoten zu mehr als der Hälfte der Längsabmessung der größten Banknote in das Fach 3 eingegeben werden können. Alternativ oder zusätzlich kann es vorgesehen sein, dass beim Eingeben der Banknoten BN in das Fach 3 ein Sensor 9, z. B. eine Lichtschranke oder ein Lichttaster, die Eingabe der Banknoten BN ermittelt, woraufhin das Transportsystem 5, 6, wie nachfolgend beschrieben, die Banknoten BN innerhalb des Fachs 3 übernimmt und klemmt. Dadurch wird einerseits erreicht, dass die Banknoten BN von der Bedienperson nicht bis zum Vereinzeler 4, 4' eingegeben werden können. Andererseits können die Banknoten BN nicht unbeabsichtigt aus dem Fach 3 fallen.

Nach oder während der Eingabe des Stapels von Banknoten BN wird das obere Teil des Transportsystems 6 entlang des Verfahrwegs R beispielsweise mittels eines Parallelantriebs in Richtung des unteren Teils 5 verfahren, bis die Banknoten BN zwischen dem unteren Teil 5 und dem oberen Teil 6 geklemmt sind. Der obere Teil 6 kann dabei mittels einer Feder in eine angefederte Stellung gebracht werden, so dass die Banknoten zwischen oberem 6 und unterem Teil 5 von einer definierten Klemmkraft gehalten werden. Wie zuvor beschrieben, kann das Verfahren des oberen Teils 6 durch Auswertung eines Signals der Lichtschranke 9 gesteuert werden. Es können aber noch weitere Sensoren 15,16, z. B. Lichtschranken oder Lichtaster, vorhanden sein. Der obere Teil 6 des Transportsystems 5, 6 wird dann in Richtung des unteren Teils 5 verfahren, wenn sowohl Lichtschranke 15 als auch Lichtschranke 16 von den Banknoten BN abgedeckt ist. Damit ist sichergestellt, dass sich die Banknoten BN im Bereich des Transportsystems 5, 6 befinden. Für die Auswertung des Signals der Lichtschranken 9,15,16 sowie der Steuerung des Transportsystems 5, 6 sowie weiterer Bestandteile der Vorrichtung 1 kann eine Steuereinrichtung 11 vorgesehen sein, beispielsweise eine Mikrocomputer.

Nach der Klemmung der Banknoten BN kann aus der Position des oberen Teils 6 des Transportsystems 6 eine erste Abschätzung abgeleitet werden, wie viele Banknoten BN eingegeben wurden, d. h. die Anzahl der anzunehmenden Banknoten BN kann ungefähr bestimmt werden. Dies erlaubt es auch zu erkennen, ob die maximal zulässige Menge von Banknoten überschritten wurde, z. B. die Eingabe von mehr als 100 Banknoten. In diesem Fall kann der Annahmevorgang beendet werden und die Bedienperson kann aufgefordert werden, die Banknoten BN zu entnehmen und eine geringere Menge von Banknoten einzugeben.

Bei der Annahme von Banknoten BN werden die zwischen oberem 6 und unterem Teil 5 geklemmten Banknoten BN vom Transportsystem 5, 6 in das Fach 3 transportiert. In vorteilhafter Weise werden dabei beide Teile 5, 6 des Transportsystems 5, 6 angetrieben. Es ist aber auch möglich, wie in Figur 3 dargestellt, nur eines der Teile 5 oder 6 anzutreiben, z. B. das untere Teil 5 mittels eines Motors 12, der von der Steuereinrichtung 11 gesteuert wird. Die Banknoten BN werden vollständig in das Fach 3 transportiert, so dass die Blende 2 geschlossen werden kann. Nach dem Schließen der Blende 2 kann das obere Teil 6 des Transportsystems 5, 6 von den Banknoten BN wegbewegt werden oder die Klemmung kann zumindest gelockert werden und die Banknoten BN können mittels des Vereinzelers 4,4' vereinzelt und einzeln in Richtung T1 in der Vorrichtung 1 zur weiteren Bearbeitung transportiert werden.

Im Anschluss daran erfolgt die Bearbeitung der eingegebenen Banknoten BN, d. h. deren Annahme. Dazu ist die Vorrichtung 1 für die Annahme und/ oder Ausgabe bzw. Rückgabe von Banknoten mit einer Banknotenbearbeitungseinrichtung verbunden. Die Banknotenbearbeitungseinrichtung kann beispielsweise ein Transporteinrichtung, eine Sensoreinrichtung, eine Speichereinrichtung für Banknoten, z. B. eine oder mehrere Kassetten für unterschiedliche Banknotenarten, einen Zwischenspeicher für die Speicherung von Banknoten während der Bearbeitung, usw. aufweisen.

Treten bei der Bearbeitung Fehler auf, kann die Annahme abgebrochen werden und es kann vorgesehen sein, dass die eingegebenen Banknoten BN ganz oder teilweise an die Bedienperson zurückgegeben werden. Ebenso können bei der Bearbeitung nicht erkannte Banknoten, vom Vereinzeler 4,4' doppelt oder mehrfach erfasste Banknoten usw. an die Bedienperson zurückgegeben werden. Dazu werden die zurückzugebenden Banknoten BN in Richtung T2 aus der Vorrichtung 1 in das Fach 3 transportiert. Um die zurückzugebenden Banknoten von den noch nicht vereinzelten eingegebenen Banknoten zu trennen, kann ein Trennelement 17 (Figur 2) vorgesehen sein. Auch Banknoten, die ausgegeben werden sollen und z. B. aus den oben erwähnten Kassetten der Vorrichtung 1 stammen, werden in Richtung T2 in das Fach 3 transportiert. Der obere Teil 6 des Transportsystems 5, 6 befindet sich dabei beispielsweise in seiner Ausgangsposition, um Raum in Fach 3 für die auszugebenden bzw. zurückzugebenden Banknoten zu schaffen.

Nachdem sich alle auszugebenden bzw. zurückzugebenden Banknoten im Fach 3 befinden, wird der obere Teil 6 des Transportsystems 5, 6 entlang des Verfahrwegs R gegen die Banknoten BN verfahren, bis diese geklemmt sind. Die Banknoten BN werden danach vom Transportsystem 5, 6 in Richtung der Blende 2 transportiert und die Blende 2 wird geöffnet. Der Stapel Banknoten BN wird von der Transporteinrichtung 5, 6 solange transportiert, bis die Banknoten BN so weit (Länge A) aus der durch die Blende 2 gebildete Öffnung ragen, dass die Bedienperson die Banknoten BN erfassen und entnehmen kann. Der Transport der Banknoten aus der Öffnung wird dabei beispielsweise durch Auswertung der Signale der Lichtschranke 9 durch die Steuereinrichtung 11 gesteuert. Nachdem die vordere Kante der Banknoten 9 von dem Lichtschranke 9 detektiert wurde, wird der Motor 12 bzw. Antrieb des Transportsystems 5, 6 noch für eine bestimmten Zeitspanne betrieben, die sich aus der Transportgeschwindigkeit des Transportsystems 5, 6 und der vorgegebenen Länge A ergibt, um welche die Banknoten BN über die Blende 2 hinausragen sollen.

Werden die Banknoten BN von der Bedienperson gegriffen und aus der Vorrichtung gezogen, erfasst ein Sensor 10, z. B. ein Taktgeber, der vorteilhaft mit einer Drehrichtungserkennung ausgestattet ist, die Bewegung des Stapels von Banknoten BN durch die Bedienperson. Ein derartiger Taktgeber kann beispielsweise eine Taktscheibe aufweisen, die auf einer Welle des Transportsystems sitzt, und einen Sender und Empfänger zur Erkennung von Taktstrichen aufweist. Zur Drehrichtungserkennung weist die Taktscheibe zwei unterschiedliche Taktstrichsysteme auf, die bei der Drehung der Taktscheibe von Sender und Empfänger erfasst werden. Durch Auswertung der Signale des Empfängers, z. B. in der Steuereinrichtung 11, werden die Drehung und die Richtung der Drehung erkannt.

Zur leichteren Entfernung der Banknoten BN aus der Vorrichtung 1 kann das Transportsystem 5, 6, welches den Stapel von Banknoten BN klemmt, ein Spiel B aufweisen. Vorteilhaft wird die Größe des Spiels B derart festgelegt, dass der Stapel von Banknoten BN soweit bewegt werden kann, dass mindestens eine bestimmte, vorgegebene Anzahl von Taktstrichen von Sender und Empfänger des Taktgebers 10 erfasst werden kann. Sobald die Steuereinrichtung 11 anhand der Signale des Taktgebers 10 erkennt, dass die Banknoten BN durch die Bedienperson erfasst und aus der Vorrichtung 1 gezogen werden, d. h. die vorgegebene Anzahl von Taktstrichen gezählt wurde, startet die Steuereinrichtung 11 den Antrieb bzw. Motor 12 des Transportsystems 5, 6, um den Stapel von Banknoten BN aus der Vorrichtung 1 zu transportieren und somit die Bedienperson zu unterstützen.

Der Antrieb bzw. Motor 12 kann von der Steuereinrichtung 11 ausgeschaltet werden, z. B. nachdem die Auswertung des Signals der Lichtschranke 9 ergibt, dass die hintere Kante des Stapels von Banknoten BN die Lichtschranke 9 passiert hat. Abschließend kann die Steuereinrichtung 11 zudem veranlassen, dass der obere Teil 6 des Transportsystems 5, 6 in seine Ausgangsposition zurückbewegt wird, um beispielsweise die erneute Eingabe von Banknoten BN zu ermöglichen. Zur Steuerung des Antriebs bzw. Motors 12 können auch die Signale des Taktgebers 10 von der Steuereinrichtung 11 ausgewertet werden. Beispielsweise kann der Antrieb 12 nach einer gewissen Anzahl von Takten des Taktgebers 12 ausgeschaltet werden, die der Länge A, welche die Banknoten BN aus der durch die Blende 2 gebildete Öffnung ragen, entspricht.

Das zuvor beschriebene Spiel B des Transportsystems 5, 6 kann zudem über eine Rückstellkraft, z. B. eine Rückstellfeder, auf Anschlag gehalten werden. Hört die Bedienperson auf an den Banknoten BN zu ziehen, wirkt die Rückstellkraft. Dadurch kann durch die Steuereinrichtung 11 festegestellt werden, dass die Bedienperson nicht länger an den Banknoten BN zieht. Die Steuereinrichtung 11 kann dann den Antrieb bzw. Motor 12 des Transportsystems 5, 6, stoppen, damit diese nicht vollständig aus der Klemmung des Transportsystems 5, 6 transportiert werden und aus der durch die Blende 2 gebildete Öffnung fallen. Während der durch den Antrieb bzw. Motor 12 unterstützen Ausgabe der Banknoten kann die Steuereinrichtung 11 laufend überprüfen, ob die Bedienperson weiterhin an den Banknoten zieht, um das zuvor beschriebenen unbeabsichtigte Herausfallen der Banknoten BN zu vermeiden.

Für den Fall, dass die Bedienperson vergisst die auszugebenden bzw. zurückzugebenden Banknoten BN aus dem Fach 3 zu entnehmen, werden die zurückzugebenden Banknoten BN, z. B. 20 Sekunden nachdem sie der Bedienperson präsentiert wurden, vom Transportsystem 5, 6 unter Steuerung der Steuereinrichtung 11 wieder in das Fach 3 hineintransportiert und die Blende 2 wird geschlossen. Anschließend werden die auszugebenden bzw. zurückzugebenden Banknoten BN vereinzelt und in der an die Vorrichtung 1 für die Annahme oder Ausgabe bzw. Rückgabe von Banknoten angeschlossenen Banknotenbearbeitungseinrichtung aufbewahrt, z. B. in einer der oben beschriebenen Kassetten, oder einem besonderen Behälter für vergessene Banknoten.

Bei der Eingabe von Banknoten BN durch die Bedienperson für die Annahme der Banknoten BN durch die Vorrichtung wird zudem durch einen Sensor ermittelt, mit welcher Eingabegeschwindigkeit v_{E} die Banknoten BN durch die Bedienperson in das Fach 3 eingegeben werden. Dazu können die oben beschriebenen Lichtschranken bzw. Lichttaster 9,15,16 verwendet werden. Werden beispielsweise die Lichtschranken 9 und 15 verwendet, die zueinander einen Abstand aufweisen, welcher einer Strecke s entspricht, kann die Eingabegeschwindigkeit v_{E} ermittelt werden, wenn die Zeitpunkte festgestellt werden, zu denen die Banknoten die Lichtschranken 9 bzw. 15 auslösen. Wird die aus Eingabesicht erste Lichtschranke 9 zu einem Zeitpunkt t1 und die aus Eingabesicht dahinter liegende Lichtschranke 15 zu einem Zeitpunkt t2 durch die von der Bedienperson eingegebenen Banknoten BN ausgelöst, so ergibt sich die Eingabegeschwindigkeit v_{E} mit der die Banknoten durch die Bedienperson in das Fach 3 eingeben werden nach Gleichung (1). ${v}_{E} = \frac{s}{t 1 - t 2}$

Anschließend werden, wie bei der oben beschriebenen Annahme der Banknoten BN, die Banknoten BN zwischen oberem 6 und unterem Teil 5 geklemmt und automatisch vom Transportsystem 5, 6 in das Fach 3 transportiert. Dazu berechnet die Steuereinrichtung 11 entsprechend der Gleichung (1), mit welcher Eingabegeschwindigkeit v_{E} die Banknoten BN durch die Bedienperson eingegeben wurden. Basierend auf der ermittelten Eingabegeschwindigkeit v_{E} und den bekannten, in der Steuereinrichtung 11 gespeicherten Konstruktionsdaten der Transporteinrichtung 5, 6 wird der Antrieb 12 derart von der Steuereinrichtung 11 gesteuert, dass die Banknoten bei der Annahme durch das Transportsystem 5, 6 mit einer Geschwindigkeit transportiert werden, die im wesentlichen der Eingabegeschwindigkeit v_{E} der Eingabe der Banknoten BN durch die Bedienperson entspricht.

Zudem kann auch für die Entnahme von Banknoten BN durch die Bedienperson bei der Ausgabe oder Rückgabe von Banknoten BN durch einen Sensor ermittelt werden, mit welcher Entnahmegeschwindigkeit v_{A} die Banknoten BN durch die Bedienperson aus dem Fach 3 entnommen werden. Dazu kann der oben beschriebene Taktgeber 10 verwendet werden. Werden beispielsweise die um die vorgegebene Länge A über die Blende 2 hinausragen Banknoten BN von der Bedienperson ergriffen, wird es durch das Spiel B ermöglicht, dass die Banknoten BN von der Bedienperson aus dem Fach 3 gezogen werden können. Dabei erkennt die Steuereinrichtung 11 durch Auswertung der Taktsignale des Taktgebers 10 ob und in welcher Richtung die Banknoten BN durch die Bedienperson bewegt werden. Werden die Banknoten BN aus dem Fach 3 entfernt, kann die Steuereinrichtung 11 zudem die Entnahmegeschwindigkeit v_{A} der Entnahme ermitteln. Dazu sind in der Steuereinrichtung 11 die bekannten Konstruktionsdaten der Transporteinrichtung 5, 6 gespeichert, insbesondere ein Durchmesser d der Welle bzw. Rolle des Transportsystems, mit welcher der Taktgeber 10 verbunden ist und die Gesamtzahl der Takte des Taktgebers 10 um seinen gesamten Umfang. Die Entnahmegeschwindigkeit v_{A} der Entnahme der Banknoten BN durch die Bedienperson bei einer Ausgabe oder Rückgabe von Banknote BN ergibt sich nach Gleichung (2).${v}_{A} = \frac{Erfasste _ Takte ⋅ π ⋅ d}{Gesamtzahl _ Takte ⋅ t}$

Dabei bedeutet Erfasste Takte, die vom Taktgeber 10 abgegebenen und von der Steuereinrichtung 11 erfassten Takte während eines vorgegebenen Zeitraums t, während dem die Entnahme der Banknoten durch Ziehen der Bedienperson überwacht wird.

Wie oben beschrieben, wird nach Erfassung der Entfernung der Banknoten BN aus dem Fach 3 der Antrieb 12 durch die Steuereinrichtung 11 gestartet, um die Entnahme der auszugebenden oder zurückzugebenden Banknoten BN durch die Bedienperson zu unterstützen. Dabei steuert die Steuereinrichtung 11 den Antrieb 12 derart an, dass die Transportgeschwindigkeit der Banknoten BN durch das Transportsystem 5,6 im wesentlichen der ermittelten Entnahmegeschwindigkeit v_{A} der Entnahme der Banknoten BN durch die Bedienperson entspricht.

Statt der bisher dargestellten und beschriebenen Ausführungsform, bei der die Banknoten parallel zu ihren langen Kanten transportiert werden, ist selbstverständlich auch der Transport der Banknoten parallel zu ihren kurzen Kanten möglich. In diesem Fall müssen selbstverständlich alle Bestandteile der Vorrichtung 1 für die Annahme und/oder Ausgabe bzw. Rückgabe von Banknoten entsprechend dimensioniert werden.

Ebenso ist es möglich, dass statt eines Stapels von Banknoten auch einzelne Banknoten mit der Vorrichtung angenommen und/ oder ausgegeben bzw. zurückgegeben werden können.

Weiterhin können neben anzunehmenden bzw. auszuzahlenden Banknoten auch Schecks, Gutscheine oder andere Wertdokumente enthalten sein. Diese werden mit den Banknoten zusammen oder getrennt bearbeitet und beispielsweise in einer besonderen Kassette der Speichereinrichtung der an die Vorrichtung 1 für die Annahme oder Ausgabe bzw. Rückgabe von Banknoten angeschlossenen Banknotenbearbeitungseinrichtung aufbewahrt.

Falls es zu Störungen bei der Vereinzelung von Banknoten BN mittels des Vereinzelers 4, 4' kommt, kann das Transportsystem 5, 6 auch dazu verwendet werden, diese Störungen zu beseitigen. Insbesondere können Banknoten, die im Spalt des Vereinzelers 4, 4' verklemmt sind, mittels des Transportsystems 5, 6 herausgezogen werden, falls die verklemmte Banknote noch soweit in das Fach 3 ragt, dass sie von dem Transportsystem 5, 6 erfasst werden kann. Die verklemmte Banknote und eventuell noch im Fach 3 befindliche weitere Banknoten werden dann in Richtung der Blende 2 transportiert und die verklemmte Banknote wird beim Transport in das Fach 3 wieder frei. Die weiteren im Fach 3 befindlichen Banknoten können bei diesem Vorgang an der Blende 2 anstoßen, wobei sie verformt werden. Nach Befreiung der verklemmten Banknote wird die Transportrichtung des Transportsystems 5, 6 umgekehrt und die weiteren Banknoten werden wieder in ihre ursprüngliche Lage transportiert. Alternativ oder zusätzlich kann auch das obere Teil 6 von den Banknoten weg bewegt werden, so dass sich die verformten weiteren Banknoten aufgrund der Verformung wieder in ihre ursprüngliche Lage bewegen.

Sollten gravierende Störungen auftreten, können das obere Teil 6 und/oder das oben erwähnte Trennelement in ihre Ausgangsposition gebracht werden, so dass der Raum des Fachs 3 vollständig offensteht und der Bedienperson bzw. einer Serviceperson Zugang zum Vereinzeler 4, 4' gewährt. Ebenso kann dazu die Blende 2 vollständig geöffnet werden, um den gesamten Raum des Fachs 3 leichter zugänglich zu machen.

In der obigen Beschreibung wurde davon ausgegangen, dass eine Geschwindigkeit für die Eingabe und eine Geschwindigkeit für die Entnahme der Banknoten durch die Bedienperson ermittelt werden. Dazu abweichend kann aber auch nur eine der beiden Geschwindigkeiten ermittelt werden. Dies kann beispielsweise dann der Fall sein, wenn die Vorrichtung nur für die Eingabe oder nur für die Ausgabe von Banknoten vorgesehen ist. Darüber hinaus hat sich aber gezeigt, dass die meisten Bedienpersonen Banknoten mit ähnlicher Geschwindigkeit sowohl eingeben aus auch entnehmen. Aus diesem Grund kann es auch ausreichen, nur die Geschwindigkeit für die Eingabe oder nur für die Entnahme der Banknoten durch die Bedienperson zu ermitteln. Sinnvollerweise wird die Geschwindigkeit beim ersten Bedienvorgang durch die Bedienperson ermittelt. Werden also zuerst Banknoten eingegeben wird die Eingabegeschwindigkeit ermittelt mit der die Bedienperson die Banknoten eingibt. Daraufhin das Transportsystem bei der Annahme von Banknoten derart gesteuert, dass die Banknoten mit einer Transportgeschwindigkeit in das Fach transportiert werden, die im Wesentlichen der ermittelten Eingabegeschwindigkeit entspricht. Bei einer nachfolgenden Ausgabe bzw. Rückgabe von Banknoten wird das Transportsystem derart gesteuert, dass die Banknoten mit einer Transportgeschwindigkeit aus dem Fach transportiert werden, die im Wesentlichen ebenfalls der zuvor ermittelten Eingabegeschwindigkeit entspricht.

## Patentansprüche

1. Vorrichtung für die Annahme und Ausgabe bzw. Rückgabe von Banknoten, mit einem Transportsystem (5, 6) für den Transport der von der Vorrichtung (1) anzunehmenden oder auszugebenden bzw. zurückzugebenden Banknoten (BN) innerhalb eines Fachs (3), von oder zu einer Öffnung (2') des Fachs (3) zu oder von einem an das Fach (3) angrenzenden Bearbeitungsposition (4, 4'), wobei die Banknoten (BN) für den Transport zwischen einem ersten Teil (6) und einem zweiten Teil (5) des Transportsystems (5,6) geklemmt werden, sowie einer die Bestandteile der Vorrichtung (1) steuernden Steuereinrichtung (11), **dadurch gekennzeichnet,**
**dass** die Steuereinrichtung (11) bei einer Eingabe von anzunehmenden Banknoten (BN) durch die Öffnung (2') in das Fach (3) durch eine Bedienperson eine Eingabegeschwindigkeit (v_{E}) durch Auswertung von Signalen eines im Bereich des Fachs (3) angeordneten Sensors (9,15) ermittelt, und dass die Steuereinrichtung (11) bei einer Entnahme von auszugebenden bzw. zurückzugebenden Banknoten (BN) durch die Öffnung aus dem Fach (3) durch die Bedienperson eine Entnahmegeschwindigkeit (v_{A}) durch Auswertung von Signalen eines mit dem Transportsystem (5, 6) verbundenen Sensors (10) ermittelt, und
**dass** die Steuereinrichtung (11) das Transportsystem (5, 6) bei der Annahme von Banknoten (BN) derart steuert, dass die Banknoten (BN) mit einer Transportgeschwindigkeit in das Fach (3) transportiert werden, die im wesentlichen der ermittelten Eingabegeschwindigkeit (v_{E}) entspricht, und
**dass** die Steuereinrichtung (11) das Transportsystem (5, 6) bei der Ausgabe bzw. Rückgabe von Banknoten (BN) derart steuert, dass die Banknoten (BN) mit einer Transportgeschwindigkeit aus dem Fach (3) transportiert werden, die im wesentlichen der ermittelten Entnahmegeschwindigkeit (v_{A}) entspricht.

2. Vorrichtung für die Annahme und Ausgabe bzw. Rückgabe von Banknoten, mit einem Transportsystem (5, 6) für den Transport der von der Vorrichtung (1) anzunehmenden oder auszugebenden bzw. zurückzugebenden Banknoten (BN) innerhalb eines Fachs (3), von oder zu einer Öffnung (2') des Fachs (3) zu oder von einem an das Fach (3) angrenzenden Bearbeitungsposition (4, 4'), wobei die Banknoten (BN) für den Transport zwischen einem ersten Teil (6) und einem zweiten Teil (5) des Transportsystems (5, 6) geklemmt werden, sowie einer die Bestandteile der Vorrichtung (1) steuernden Steuereinrichtung (11), **dadurch gekennzeichnet,**
**dass** die Steuereinrichtung (11) bei einer Eingabe von anzunehmenden Banknoten (BN) durch die Öffnung (2') in das Fach (3) durch eine Bedienperson eine Eingabegeschwindigkeit (v_{E}) durch Auswertung von Signalen eines im Bereich des Fachs (3) angeordneten Sensors (9,15) ermittelt, oder dass die Steuereinrichtung (11) bei einer Entnahme von auszugebenden bzw. zurückzugebenden Banknoten (BN) durch die Öffnung aus dem Fach (3) durch die Bedienperson eine Entnahmegeschwindigkeit (v_{A}) durch Auswertung von Signalen eines mit dem Transportsystem (5, 6) verbundenen Sensors (10) ermittelt, wobei in Abhängigkeit davon, ob es sich bei einem ersten Bedienvorgang um eine Eingabe oder eine Entnahme von Banknoten durch die Bedienperson handelt, nur die Eingabegeschwindigkeit (v_{E}) oder nur die Entnahmegeschwindigkeit (v_{A}) durch die Steuereinrichtung (11) ermittelt wird, und
**dass** die Steuereinrichtung (11) das Transportsystem (5, 6) bei der Annahme von Banknoten (BN) derart steuert, dass die Banknoten (BN) mit einer Transportgeschwindigkeit in das Fach (3) transportiert werden, die im wesentlichen der ermittelten Eingabegeschwindigkeit (v_{E}) oder der ermittelten Entnahmegeschwindigkeit (v_{A}) entspricht, und
**dass** die Steuereinrichtung (11) das Transportsystem (5, 6) bei der Ausgabe bzw. Rückgabe von Banknoten (BN) derart steuert, dass die Banknoten (BN) mit einer Transportgeschwindigkeit aus dem Fach (3) transportiert werden, die im wesentlichen der ermittelten Entnahmegeschwindigkeit (v_{A}) oder der ermittelten Eingabegeschwindigkeit (v_{E}) entspricht.

3. Vorrichtung für die Annahme oder Ausgabe bzw. Rückgabe von Banknoten, mit einem Transportsystem (5, 6) für den Transport der von der Vorrichtung (1) anzunehmenden oder auszugebenden bzw. zurückzugebenden Banknoten (BN) innerhalb eines Fachs (3), von oder zu einer Öffnung (2') des Fachs (3) zu oder von einem an das Fach (3) angrenzenden Bearbeitungsposition (4, 4'), wobei die Banknoten (BN) für den Transport zwischen einem ersten Teil (6) und einem zweiten Teil (5) des Transportsystems (5,6) geklemmt werden, sowie einer die Bestandteile der Vorrichtung (1) steuernden Steuereinrichtung (11), **dadurch gekennzeichnet,**
**dass** die Steuereinrichtung (11) bei einer Eingabe von anzunehmenden Banknoten (BN) durch die Öffnung (2') in das Fach (3) durch eine Bedienperson eine Eingabegeschwindigkeit (v_{E}) durch Auswertung von Signalen eines im Bereich des Fachs (3) angeordneten Sensors (9,15) ermittelt, oder dass die Steuereinrichtung (11) bei einer Entnahme von auszugebenden bzw. zurückzugebenden Banknoten (BN) durch die Öffnung aus dem Fach (3) durch die Bedienperson eine Entnahmegeschwindigkeit (v_{A}) durch Auswertung von Signalen eines mit dem Transportsystem (5, 6) verbundenen Sensors (10) ermittelt, und
**dass** die Steuereinrichtung (11) das Transportsystem (5, 6) bei der Annahme von Banknoten (BN) derart steuert, dass die Banknoten (BN) mit einer Transportgeschwindigkeit in das Fach (3) transportiert werden, die im wesentlichen der ermittelten Eingabegeschwindigkeit (v_{E}) entspricht, oder dass die Steuereinrichtung (11) das Transportsystem (5, 6) bei der Ausgabe bzw. Rückgabe von Banknoten (BN) derart steuert, dass die Banknoten (BN) mit einer Transportgeschwindigkeit aus dem Fach (3) transportiert werden, die im wesentlichen der ermittelten Entnahmegeschwindigkeit (v_{A}) entspricht.

4. Vorrichtung nach einem der Ansprüche 1 bis 3, **dadurch gekennzeichnet, dass** der Sensor (9,15) für die Ermittlung der Eingabegeschwindigkeit (v_{E}) von mindestens zwei Lichtschranken oder Lichttastern gebildet wird.

5. Vorrichtung nach einem der Ansprüche 1 bis 4, **dadurch gekennzeichnet, dass** der Sensor (10) für die Ermittlung der Ausgabegeschwindigkeit (v_{A}) von einem Taktgeber gebildet wird.

6. Vorrichtung nach einem der Ansprüche 1 bis 5, **dadurch gekennzeichnet, dass** auszugebende bzw. zurückzugebende Banknoten (BN) von dem Transportsystem (5, 6) um eine vorgegebene Länge (A) aus der Öffnung (2') transportiert und gehalten werden, woraufhin die Steuereinrichtung (11) das Transportsystem (5, 6) anhält und Signale des Sensors (10) auswertet, um zu ermitteln, ob die Banknoten (BN) aus der Vorrichtung (1) bewegt werden, woraufhin die Steuereinrichtung (11) das Transportsystem (5, 6) erneut startet, um die Banknoten (BN) aus der Vorrichtung (1) zu transportieren.

7. Vorrichtung nach einem der Ansprüche 1 bis 6, **dadurch gekennzeichnet, dass** das Transportsystem (5, 6) ein Spiel (B) aufweist.

8. Vorrichtung nach Anspruch 7, **dadurch gekennzeichnet, dass** das Spiel (B) mit einer Rückstellkraft versehen ist, welche eine Rückstellung des Spiels (B) bewirken kann, sobald die Banknoten (BN) nicht mehr aus der Vorrichtung (1) bewegt werden, und dass die Steuereinrichtung (11) während des Transports der Banknoten (BN) aus der Vorrichtung (1) laufend überprüft, ob die Rückstellung erfolgt ist, um in diesem Fall den das Transportsystem (5, 6) zu stoppen.

9. Vorrichtung nach einem der Ansprüche 1 bis 8, **dadurch gekennzeichnet, dass** der Sensor (9) ermittelt ob die Banknoten (BN) aus dem Fach (3) entfernt wurden, woraufhin die Steuereinrichtung (11) das Transportsystem (5, 6) anhält.

10. Verfahren für die Annahme und Ausgabe bzw. Rückgabe von Banknoten, mit nachfolgenden Schritten:
Transportieren der anzunehmenden oder auszugebenden bzw. zurückzugebenden Banknoten (BN) von oder zu einer Ein- und Ausgabeposition (2') zu oder von einer Bearbeitungsposition (4,4'), mittels eines von einer Steuereinrichtung (11) gesteuerten Transportsystems (5, 6),
**gekennzeichnet durch** die Schritte
Ermitteln einer Eingabegeschwindigkeit (v_{E}) für die Banknoten (BN) bei einer Eingabe von anzunehmenden Banknoten (BN) **durch** eine Bedienperson, wozu die Steuereinrichtung (11) Signale eines Sensors (9,15) auswertet, und
Ermitteln einer Entnahmegeschwindigkeit (v_{A}) für die Banknoten (BN) bei der Ausgabe bzw. Rückgabe von auszugebenden bzw. zurückzugebenden Banknoten (BN) **durch** die Bedienperson, wozu die Steuereinrichtung (11) Signale eines Sensors (10) auswertet, und
Transportieren der anzunehmenden Banknoten (BN) **durch** das Transportsystem (5, 6), gesteuert **durch** die Steuereinrichtung (11), mit einer Transportgeschwindigkeit, die im Wesentlichen der ermittelten Eingabegeschwindigkeit (v_{E}) entspricht, und
Transportieren der auszugebenden bzw. zurückzugebenden Banknoten (BN) durch das Transportsystem (5, 6), gesteuert **durch** die Steuereinrichtung (11),
mit einer Transportgeschwindigkeit, die im Wesentlichen der ermittelten Entnahmegeschwindigkeit (v_{A}) entspricht.

11. Verfahren für die Annahme und Ausgabe bzw. Rückgabe von Banknoten, mit nachfolgenden Schritten:
Transportieren der anzunehmenden oder auszugebenden bzw. zurückzugebenden Banknoten (BN) von oder zu einer Ein- und Ausgabeposition (2') zu oder von einer Bearbeitungsposition (4, 4'), mittels eines von einer Steuereinrichtung (11) gesteuerten Transportsystems (5, 6),
**gekennzeichnet durch** die Schritte
Ermitteln einer Eingabegeschwindigkeit (v_{E}) für die Banknoten (BN) bei einer Eingabe von anzunehmenden Banknoten (BN) **durch** eine Bedienperson, wozu die Steuereinrichtung (11) Signale eines Sensors (9,15) auswertet, oder
Ermitteln einer Entnahmegeschwindigkeit (v_{A}) für die Banknoten (BN) bei der Ausgabe bzw. Rückgabe von auszugebenden bzw. zurückzugebenden Banknoten (BN) **durch** die Bedienperson, wozu die Steuereinrichtung (11) Signale eines Sensors (10) auswertet, wobei in Abhängigkeit davon, ob es sich bei einem ersten Bedienvorgang um eine Eingabe oder eine Entnahme von Banknoten **durch** die Bedienperson handelt, nur die Eingabegeschwindigkeit (v_{E}) oder nur die Entnahmegeschwindigkeit (v_{A}) **durch** die Steuereinrichtung (11) ermittelt wird, und
Transportieren der anzunehmenden Banknoten (BN) **durch** das Transportsystem (5, 6), gesteuert **durch** die Steuereinrichtung (11), mit einer Transportgeschwindigkeit, die im Wesentlichen der ermittelten Eingabegeschwindigkeit (v_{E}) oder der ermittelten Entnahmegeschwindigkeit (v_{A}) entspricht, und
Transportieren der auszugebenden bzw. zurückzugebenden Banknoten (BN) durch das Transportsystem (5, 6), gesteuert **durch** die Steuereinrichtung (11),
mit einer Transportgeschwindigkeit, die im Wesentlichen der ermittelten Entnahmegeschwindigkeit (v_{A}) oder der ermittelten Eingabegeschwindigkeit (v_{E}) entspricht.

12. Verfahren für die Annahme oder Ausgabe bzw. Rückgabe von Banknoten, mit nachfolgenden Schritten:
Transportieren der anzunehmenden oder auszugebenden bzw. zurückzugebenden Banknoten (BN) von oder zu einer Ein- und Ausgabeposition (2') zu oder von einer Bearbeitungsposition (4, 4'), mittels eines von einer Steuereinrichtung (11) gesteuerten Transportsystems (5, 6),
**gekennzeichnet durch** die Schritte
Ermitteln einer Eingabegeschwindigkeit (v_{E}) für die Banknoten (BN) bei einer Eingabe von anzunehmenden Banknoten (BN) **durch** eine Bedienperson, wozu die Steuereinrichtung (11) Signale eines Sensors (9,15) auswertet, oder
Ermitteln einer Entnahmegeschwindigkeit (v_{A}) für die Banknoten (BN) bei der Ausgabe bzw. Rückgabe von auszugebenden bzw. zurückzugebenden Banknoten (BN) **durch** die Bedienperson, wozu die Steuereinrichtung (11) Signale eines Sensors (10) auswertet, und
Transportieren der anzunehmenden Banknoten (BN) **durch** das Transportsystem (5, 6), gesteuert **durch** die Steuereinrichtung (11), mit einer Transportgeschwindigkeit, die im Wesentlichen der ermittelten Eingabegeschwindigkeit (v_{E}) entspricht, oder
Transportieren der auszugebenden bzw. zurückzugebenden Banknoten (BN) durch das Transportsystem (5,6), gesteuert **durch** die Steuereinrichtung (11), mit einer Transportgeschwindigkeit, die im Wesentlichen der ermittelten Entnahmegeschwindigkeit (v_{A}) entspricht.

13. Verfahren nach einem der Ansprüche 10 bis 12, **gekennzeichnet durch** die Schritte
Transportieren der auszugebenden bzw. zurückzugebenden Banknoten (BN) um eine vorgegebene Länge (A) aus der Ein- und Ausgabeposition (2') sowie Halten der auszugebenden bzw. zurückzugebenden Banknoten (BN), Überwachen, ob die Banknoten (BN) aus der Vorrichtung (1) bewegt werden, und
erneutes Transportieren der Banknoten (BN) aus der Vorrichtung (1), falls bei der Überwachung die Bewegung der Banknoten (BN) erkannt wird.

14. Verfahren nach einem der Ansprüche 10 bis 13, **gekennzeichnet durch** die Schritte
Überwachen, ob die Banknoten (BN) während des Transports der Banknoten (BN) weiterhin bewegt werden, und
Beenden des Transports der Banknoten (BN), falls die die Banknoten (BN) nicht mehr bewegt werden.

15. Verfahren nach einem der Ansprüche 10 bis 14, **gekennzeichnet durch** die Schritte
Überwachen, ob die Banknoten (BN) aus der Ein- und Ausgabeposition (2') heraus transportiert bzw. bewegt sind, und anschließendes Beenden des Transports der Banknoten (BN).

## Claims

1. An apparatus for accepting and dispensing or returning banknotes, with a transport system (5, 6) for transporting the banknotes (BN) to be accepted or dispensed or returned by the apparatus (1) within a pocket (3), from or to an opening (2') of the pocket (3) to or from a processing position (4, 4') bordering on the pocket (3), wherein the banknotes (BN) are clamped for the transport between a first portion (6) and a second portion (5) of the transport system (5, 6), and a control device (11) controlling the components of the apparatus (1), **characterized in that**
the control device (11) ascertains upon an input of banknotes (BN) to be accepted through the opening (2') into the pocket (3) by an operator an input velocity (v_{E}) through evaluation of signals of a sensor (9, 15) arranged in the area of the pocket (3), and that the control device (11) ascertains upon a withdrawal of banknotes (BN) to be dispensed or returned through the opening out of the pocket (3) by the operator a withdrawal velocity (v_{A}) through evaluation of signals of a sensor (10) connected to the transport system (5, 6), and
that the control device (11) controls the transport system (5, 6) upon the acceptance of banknotes (BN) such that the banknotes (BN) are transported into the pocket (3) at a transport velocity corresponding substantially to the ascertained input velocity (v_{E}), and
that the control device (11) controls the transport system (5, 6) upon the dispensing or return of banknotes (BN) such that the banknotes (BN) are transported out of the pocket (3) at a transport velocity corresponding substantially to the ascertained withdrawal velocity (v_{A}).

2. An apparatus for accepting and dispensing or returning banknotes, with a transport system (5, 6) for transporting the banknotes (BN) to be accepted or dispensed or returned by the apparatus (1) within a pocket (3), from or to an opening (2') of the pocket (3) to or from a processing position (4, 4') bordering on the pocket (3), wherein the banknotes (BN) are clamped for the transport between a first portion (6) and a second portion (5) of the transport system (5, 6), and a control device (11) controlling the components of the apparatus (1), **characterized in that**
the control device (11) ascertains upon an input of banknotes (BN) to be accepted through the opening (2') into the pocket (3) by an operator an input velocity (v_{E}) through evaluation of signals of a sensor (9, 15) arranged in the area of the pocket (3), or that the control device (11) ascertains upon a withdrawal of banknotes (BN) to be dispensed or returned through the opening out of the pocket (3) by the operator a withdrawal velocity (v_{A}) through evaluation of signals of a sensor (10) connected to the transport system (5, 6), wherein, in dependence on whether the first operating process is an input or a withdrawal of banknotes by the operator, only the input velocity (v_{E}) or only the withdrawal velocity (v_{A}) is ascertained by the control device (11); and
that the control device (11) controls the transport system (5, 6) upon the acceptance of banknotes (BN) such that the banknotes (BN) are transported into the pocket (3) at a transport velocity corresponding substantially to the ascertained input velocity (v_{E}) or the ascertained withdrawal velocity (v_{A}), and
that the control device (11) controls the transport system (5, 6) upon the dispensing or return of banknotes (BN) such that the banknotes (BN) are transported out of the pocket (3) at a transport velocity corresponding substantially to the ascertained withdrawal velocity (v_{A}) or the ascertained input velocity (v_{E}).

3. An apparatus for accepting or dispensing or returning banknotes, with a transport system (5, 6) for transporting the banknotes (BN) to be accepted or dispensed or returned by the apparatus (1) within a pocket (3), from or to an opening (2') of the pocket (3) to or from a processing position (4, 4') bordering on the pocket (3), wherein the banknotes (BN) are clamped for the transport between a first portion (6) and a second portion (5) of the transport system (5, 6), and a control device (11) controlling the components of the apparatus (1), **characterized in that**
the control device (11) ascertains upon an input of banknotes (BN) to be accepted through the opening (2') into the pocket (3) by an operator an input velocity (v_{E}) through evaluation of signals of a sensor (9, 15) arranged in the area of the pocket (3), or that the control device (11) ascertains upon a withdrawal of banknotes (BN) to be dispensed or returned through the opening out of the pocket (3) by the operator a withdrawal velocity (v_{A}) through evaluation of signals of a sensor (10) connected to the transport system (5, 6), and
that the control device (11) controls the transport system (5, 6) upon the acceptance of banknotes (BN) such that the banknotes (BN) are transported into the pocket (3) at a transport velocity corresponding substantially to the ascertained input velocity (v_{E}), or that the control device (11) controls the transport system (5, 6) upon the dispensing or return of banknotes (BN) such that the banknotes (BN) are transported out of the pocket (3) at a transport velocity corresponding substantially to the ascertained withdrawal velocity (v_{A}).

4. The apparatus according to any of the claims 1 to 3, **characterized in that** the sensor (9, 15) for ascertaining the input velocity (v_{E}) is formed by at least two light barriers or light scanners.

5. The apparatus according to any of the claims 1 to 4, **characterized in that** the sensor (10) for ascertaining the dispensing velocity (v_{A}) is formed by a clock generator.

6. The apparatus according to any of the claims 1 to 5, **characterized in that** banknotes (BN) to be dispensed or returned are transported by the transport system (5, 6) by a specified length (A) out of the opening (2') and held, whereupon the control device (11) stops the transport system (5, 6) and evaluates signals of the sensor (10) in order to ascertain whether the banknotes (BN) are being moved out of the apparatus (1), whereupon the control device (11) starts the transport system (5, 6) again in order to transport the banknotes (BN) out of the apparatus (1).

7. The apparatus according to any of the claims 1 to 6, **characterized in that** the transport system (5, 6) has a clearance (B).

8. The apparatus according to claim 7, **characterized in that** the clearance (B) is provided with a restoring force which can cause a restoration of the clearance (B) as soon as the banknotes (BN) are no longer being moved out of the apparatus (1), and that the control device (11) continually checks during the transport of the banknotes (BN) out of the apparatus (1) whether the restoration has been effected, in order to stop the transport system (5, 6) in this case.

9. The apparatus according to any of the claims 1 to 8, **characterized in that** the sensor (9) ascertains whether the banknotes (BN) have been removed from the pocket (3), whereupon the control device (11) stops the transport system (5, 6).

10. A method for accepting and dispensing or returning banknotes, having the following steps of:
transporting the banknotes (BN) to be accepted or dispensed or returned from or to an input and dispensing position (2') to or from a processing position (4, 4') by means of a transport system (5, 6) controlled by a control device (11),
**characterized by** the steps of
ascertaining an input velocity (v_{E}) for the banknotes (BN) upon an input of banknotes (BN) to be accepted by an operator, for which purpose the control device (11) evaluates signals of a sensor (9, 15), and ascertaining a withdrawal velocity (v_{A}) for the banknotes (BN) upon the dispensing or return of banknotes (BN) to be dispensed or returned by the operator, for which purpose the control device (11) evaluates signals of a sensor (10), and
transporting the banknotes (BN) to be accepted by the transport system (5, 6), controlled by the control device (11), at a transport velocity corresponding substantially to the ascertained input velocity (v_{E}), and
transporting the banknotes (BN) to be dispensed or returned by the transport system (5, 6), controlled by the control device (11), at a transport velocity corresponding substantially to the ascertained withdrawal velocity (v_{A}).

11. A method for accepting and dispensing or returning banknotes, having the following steps of:
transporting the banknotes (BN) to be accepted or dispensed or returned to or from an input and dispensing position (2') to or from a processing position (4, 4') by means of a transport system (5, 6) controlled by the control device (11),
**characterized by** the steps of
ascertaining an input velocity (v_{E}) for the banknotes (BN) upon an inputting of banknotes (BN) to be accepted by an operator, for which purpose the control device (11) evaluates signals of a sensor (9, 15), or ascertaining a withdrawal velocity (v_{A}) for the banknotes (BN) upon the dispensing or return of banknotes (BN) to be dispensed or returned by the operator, for which purpose the control device (11) evaluates signals of a sensor (10), wherein, in dependence on whether a first operating process is an input or a withdrawal of banknotes by the operator, only the input velocity (v_{E}) or only the withdrawal velocity (v_{A}) is ascertained by the control device (11); and
transporting the banknotes (BN) to be accepted by the transport system (5, 6), controlled by the control device (11), at a transport velocity corresponding substantially to the ascertained input velocity (v_{E}) or the ascertained withdrawal velocity (v_{A}), and
transporting the banknotes (BN) to be dispensed or returned by the transport system (5, 6), controlled by the control device (11), at a transport velocity corresponding substantially to the ascertained withdrawal velocity (v_{A}) or the ascertained input velocity (v_{E}).

12. A method for accepting or dispensing or returning banknotes, having the following steps of:
transporting the banknotes (BN) to be accepted or dispensed or returned from or to an input and dispensing position (2') to or from a processing position (4, 4') by means of a transport system (5, 6) controlled by a control device (11),
**characterized by** the steps of
ascertaining an input velocity (v_{E}) for the banknotes (BN) upon an input of banknotes (BN) to be accepted by an operator, for which purpose the control device (11) evaluates signals of a sensor (9, 15), or ascertaining of a withdrawal velocity (v_{A}) for the banknotes (BN) upon the dispensing or return of banknotes (BN) to be dispensed or returned by the operator, for which purpose the control device (11) evaluates signals of a sensor (10); and
transporting the banknotes (BN) to be accepted by the transport system (5, 6), controlled by the control device (11), at a transport velocity corresponding substantially to the ascertained input velocity (v_{E}); or
transporting the banknotes (BN) to be dispensed or returned by the transport system (5, 6), controlled by the control device (11), at a transport velocity corresponding substantially to the ascertained withdrawal velocity (v_{A}).

13. The method according to any of the claims 10 to 12, **characterized by** the steps of transporting the banknotes (BN) to be dispensed or returned by a specified length (A) out of the input and dispensing position (2') and holding the banknotes (BN) to be dispensed or returned, monitoring whether the banknotes (BN) are being moved out of the apparatus (1), and
again transporting the banknotes (BN) out of the apparatus (1) if the motion of the banknotes (BN) is detected upon monitoring.

14. The method according to any of the claims 10 to 13, **characterized by** the steps of
monitoring whether the banknotes (BN) are still being moved during the transport of the banknotes (BN), and
terminating the transport of the banknotes (BN) if the banknotes (BN) are no longer being moved.

15. The method according to any of the claims 10 to 14, **characterized by** the steps of
monitoring whether the banknotes (BN) have been transported or moved out of the input and dispensing position (2'), and subsequently terminating the transport of the banknotes (BN).

## Revendications

1. Dispositif destiné à la réception et à la délivrance ou restitution de billets de banque, comportant un système de transport (5, 6) pour le transport des billets de banque (BN) à réceptionner ou à délivrer ou restituer par le dispositif (1) à l'intérieur d'un casier (3), à partir d'une ou vers une ouverture (2') du casier (3) vers ou à partir d'une position de traitement (4, 4') adjacente au casier (3), les billets de banque (BN) étant, pour le transport, coincés entre une première partie (6) et une deuxième partie (5) du système de transport (5, 6), ainsi qu'un équipement de commande (11) commandant les parties constituantes du dispositif (1), **caractérisé en ce que** l'équipement de commande (11), lors d'une introduction, par un opérateur, de billets de banque (BN) à réceptionner à travers l'ouverture (2') dans le casier (3), détermine une vitesse d'introduction (v_{E}) par évaluation de signaux d'un capteur (9, 15) agencé dans la zone du casier (3), et **en ce que** l'équipement de commande (11), lors d'un prélèvement, par l'opérateur, de billets de banque (BN) à délivrer ou restituer à travers l'ouverture depuis le casier (3), détermine une vitesse de prélèvement (v_{A}) par évaluation de signaux d'un capteur (10) relié au système de transport (5, 6), et
**en ce que** l'équipement de commande (11) commande de telle façon le système de transport (5, 6) lors de la réception de billets de banque (BN) que les billets de banque (BN) sont transportés dans le casier (3) à une vitesse de transport qui correspond essentiellement à la vitesse d'introduction (v_{E}) évaluée, et **en ce que** l'équipement de commande (11) commande de telle façon le système de transport (5, 6) lors de la délivrance ou restitution de billets de banque (BN) que les billets de banque (BN) sont transportés depuis le casier (3) à une vitesse de transport qui correspond essentiellement à la vitesse de prélèvement (v_{A}) évaluée.

2. Dispositif destiné à la réception et à la délivrance ou restitution de billets de banque, comportant un système de transport (5, 6) pour le transport des billets de banque (BN) à réceptionner ou à délivrer ou restituer par le dispositif (1) à l'intérieur d'un casier (3), à partir d'une ou vers une ouverture (2') du casier (3) vers ou à partir d'une position de traitement (4, 4') adjacente au casier (3), les billets de banque (BN) étant, pour le transport, coincés entre une première partie (6) et une deuxième partie (5) du système de transport (5, 6), ainsi qu'un équipement de commande (11) commandant les parties constituantes du dispositif (1), **caractérisé en ce que** l'équipement de commande (11), lors d'une introduction, par un opérateur, de billets de banque (BN) à réceptionner à travers l'ouverture (2') dans le casier (3), détermine une vitesse d'introduction (v_{E}) par évaluation de signaux d'un capteur (9, 15) agencé dans la zone du casier (3), ou **en ce que** l'équipement de commande (11), lors d'un prélèvement, par l'opérateur, de billets de banque (BN) à délivrer ou restituer à travers l'ouverture depuis le casier (3), détermine une vitesse de prélèvement (v_{A}) par évaluation de signaux d'un capteur (10) relié au système de transport (5, 6), cependant que, en fonction de s'il s'agit, lors d'un premier processus d'opération, d'une introduction ou d'un prélèvement de billets de banque par l'opérateur, seulement la vitesse d'introduction (v_{E}) ou seulement la vitesse de prélèvement (v_{A}) est évaluée par l'équipement de commande (11), et
**en ce que** l'équipement de commande (11) commande de telle façon le système de transport (5, 6) lors de la réception de billets de banque (BN) que les billets de banque (BN) sont transportés dans le casier (3) à une vitesse de transport qui correspond essentiellement à la vitesse d'introduction (v_{E}) évaluée ou à la vitesse de prélèvement (v_{A}) évaluée, et
**en ce que** l'équipement de commande (11) commande de telle façon le système de transport (5, 6) lors de la délivrance ou restitution de billets de banque (BN) que les billets de banque (BN) sont transportés depuis le casier (3) à une vitesse de transport qui correspond essentiellement à la vitesse de prélèvement (v_{A}) évaluée ou à la vitesse d'introduction (v_{E}) évaluée.

3. Dispositif destiné à la réception et à la délivrance ou restitution de billets de banque, comportant un système de transport (5, 6) pour le transport des billets de banque (BN) à réceptionner ou à délivrer ou restituer par le dispositif (1) à l'intérieur d'un casier (3), à partir d'une ou vers une ouverture (2') du casier (3) vers ou à partir d'une position de traitement (4, 4') adjacente au casier (3), les billets de banque (BN) étant, pour le transport, coincés entre une première partie (6) et une deuxième partie (5) du système de transport (5, 6), ainsi qu'un équipement de commande (11) commandant les parties constituantes du dispositif (1), **caractérisé en ce que** l'équipement de commande (11), lors d'une introduction, par un opérateur, de billets de banque (BN) à réceptionner à travers l'ouverture (2') dans le casier (3), détermine une vitesse d'introduction (v_{E}) par évaluation de signaux d'un capteur (9, 15) agencé dans la zone du casier (3), et **en ce que** l'équipement de commande (11), lors d'un prélèvement, par l'opérateur, de billets de banque (BN) à délivrer ou restituer à travers l'ouverture depuis le casier (3), détermine une vitesse de prélèvement (v_{A}) par évaluation de signaux d'un capteur (10) relié au système de transport (5, 6), ou
**en ce que** l'équipement de commande (11) commande de telle façon le système de transport (5, 6) lors de la réception de billets de banque (BN) que les billets de banque (BN) sont transportés dans le casier (3) à une vitesse de transport qui correspond essentiellement à la vitesse d'introduction (v_{E}) évaluée, ou **en ce que** l'équipement de commande (11) commande de telle façon le système de transport (5, 6) lors de la délivrance ou restitution de billets de banque (BN) que les billets de banque (BN) sont transportés depuis le casier (3) à une vitesse de transport qui correspond essentiellement à la vitesse de prélèvement (v_{A}) évaluée.

4. Dispositif selon une des revendications de 1 à 3, **caractérisé en ce que** le capteur (9, 15) est, pour la détermination de la vitesse d'introduction (v_{E}), constitué par au moins deux barrières lumineuses ou détecteurs photoélectriques.

5. Dispositif selon une des revendications de 1 à 4, **caractérisé en ce que** le capteur (10) est, pour la détermination de la vitesse de délivrance (v_{A}), constitué par une horloge.

6. Dispositif selon une des revendications de 1 à 5, **caractérisé en ce que** des billets de banque (BN) à délivrer ou restituer sont, par le système de transport (5, 6), transportés d'une longueur prescrite (A) à partir de l'ouverture (2') et maintenus, à la suite de quoi l'équipement de commande (11) arrête le système de transport (5, 6) et évalue des signaux du capteur (10) pour déterminer si les billets de banque (BN) sont déplacés depuis le dispositif (1), à la suite de quoi l'équipement de commande (11) redémarre le système de transport (5, 6) afin de transporter les billets de banque (BN) hors du dispositif (1).

7. Dispositif selon une des revendications de 1 à 6, **caractérisé en ce que** le système de transport (5, 6) présente un jeu (B).

8. Dispositif selon la revendication 7, **caractérisé en ce que** le jeu (B) est pourvu d'une force de rappel, laquelle peut déclencher un rappel du jeu (B) dès que les billets de banque (BN) ne sont plus déplacés hors du dispositif (1), et **en ce que** l'équipement de commande (11) vérifie continûment, durant le transport des billets de banque (BN) hors du dispositif (1), si le rappel a eu lieu, afin de, dans ce cas, stopper le système de transport (5, 6).

9. Dispositif selon une des revendications de 1 à 8, **caractérisé en ce que** le capteur (9) détermine si les billets de banque (BN) ont été extraits du casier (3), à la suite de quoi l'équipement de commande (11) arrête le système de transport (5, 6).

10. Procédé de réception et de délivrance ou restitution de billets de banque, comportant les étapes suivantes:
transport des billets de banque (BN) à réceptionner ou à délivrer ou restituer à partir d'une ou vers une position (2') d'introduction et de délivrance vers ou à partir d'une position de traitement (4, 4'), au moyen d'un système de transport (5, 6) commandé par un équipement de commande (11),
**caractérisé par** les étapes:
détermination d'une vitesse d'introduction (v_{E}) pour les billets de banque (BN) lors d'une introduction, par un opérateur, de billets de banque (BN) à réceptionner, aux fins de quoi l'équipement de commande (11) évalue des signaux d'un capteur (9, 15), et détermination d'une vitesse de prélèvement (v_{A}) pour les billets de banque (BN) lors de la délivrance ou restitution, par l'opérateur, de billets de banque (BN) à délivrer ou restituer, aux fins de quoi l'équipement de commande (11) évalue des signaux d'un capteur (10), et
transport, par le système de transport (5, 6), des billets de banque (BN) à réceptionner, sous la commande de l'équipement de commande (11), à une vitesse de transport qui correspond essentiellement à la vitesse d'introduction (v_{E}) évaluée, et
transport, par le système de transport (5, 6), des billets de banque (BN) à délivrer ou restituer, sous la commande de l'équipement de commande (11), à une vitesse de transport qui correspond essentiellement à la vitesse de prélèvement (v_{A}) évaluée.

11. Procédé de réception et de délivrance ou restitution de billets de banque, comportant les étapes suivantes:
transport des billets de banque (BN) à réceptionner ou à délivrer ou restituer à partir d'une ou vers une position (2') d'introduction et de délivrance vers ou à partir d'une position de traitement (4, 4'), au moyen d'un système de transport (5, 6) commandé par un équipement de commande (11),
**caractérisé par** les étapes:
détermination d'une vitesse d'introduction (v_{E}) pour les billets de banque (BN) lors d'une introduction, par un opérateur, de billets de banque (BN) à réceptionner, aux fins de quoi l'équipement de commande (11) évalue des signaux d'un capteur (9, 15), ou détermination d'une vitesse de prélèvement (v_{A}) pour les billets de banque (BN) lors de la délivrance ou restitution, par l'opérateur, de billets de banque (BN) à délivrer ou restituer, aux fins de quoi l'équipement de commande (11) évalue des signaux d'un capteur (10), cependant que, en fonction de s'il s'agit, lors d'un premier processus d'opération, d'une introduction ou d'un prélèvement de billets de banque par l'opérateur, seulement la vitesse d'introduction (v_{E}) ou seulement la vitesse de prélèvement (v_{A}) est évaluée par l'équipement de commande (11), et
transport, par le système de transport (5, 6), des billets de banque (BN) à réceptionner, sous la commande de l'équipement de commande (11), à une vitesse de transport qui correspond essentiellement à la vitesse d'introduction (v_{E}) évaluée ou à la vitesse de prélèvement (v_{A}) évaluée, et
transport, par le système de transport (5, 6), des billets de banque (BN) à délivrer ou restituer, sous la commande de l'équipement de commande (11), à une vitesse de transport qui correspond essentiellement à la vitesse de prélèvement (v_{A}) évaluée ou à la vitesse d'introduction (v_{E}) évaluée.

12. Procédé de réception et de délivrance ou restitution de billets de banque, comportant les étapes suivantes:
transport des billets de banque (BN) à réceptionner ou à délivrer ou restituer à partir d'une ou vers une position (2') d'introduction et de délivrance vers ou à partir d'une position de traitement (4, 4'), au moyen d'un système de transport (5, 6) commandé par un équipement de commande (11),
**caractérisé par** les étapes:
détermination d'une vitesse d'introduction (v_{E}) pour les billets de banque (BN) lors d'une introduction, par un opérateur, de billets de banque (BN) à réceptionner, aux fins de quoi l'équipement de commande (11) évalue des signaux d'un capteur (9, 15), ou détermination d'une vitesse de prélèvement (v_{A}) pour les billets de banque (BN) lors de la délivrance ou restitution, par l'opérateur, de billets de banque (BN) à délivrer ou restituer, aux fins de quoi l'équipement de commande (11) évalue des signaux d'un capteur (10), et
transport, par le système de transport (5, 6), des billets de banque (BN) à réceptionner, sous la commande de l'équipement de commande (11), à une vitesse de transport qui correspond essentiellement à la vitesse d'introduction (v_{E}) évaluée, ou
transport, par le système de transport (5, 6), des billets de banque (BN) à délivrer ou restituer, sous la commande de l'équipement de commande (11), à une vitesse de transport qui correspond essentiellement à la vitesse de prélèvement (v_{A}) évaluée.

13. Procédé selon une des revendications de 10 à 12, **caractérisé par** les étapes:
transport des billets de banque (BN) à délivrer ou restituer, d'une longueur prescrite (A) à partir de la position (2') d'introduction ou de délivrance, ainsi que maintien des billets de banque (BN) à délivrer ou restituer,
surveillance révélant si les billets de banque (BN) sont déplacés hors du dispositif (1), et transport réitéré des billets de banque (BN) hors du dispositif (1) si, lors de la surveillance, le déplacement des billets de banque (BN) a été discerné.

14. Procédé selon une des revendications de 10 à 13, **caractérisé par** les étapes:
surveillance révélant si les billets de banque (BN) continuent à être déplacés durant le transport des billets de banque (BN), et
cessation du transport des billets de banque (BN) si les billets de banque (BN) ne sont plus déplacés.

15. Procédé selon une des revendications de 10 à 14, **caractérisé par** les étapes:
surveillance révélant si les billets de banque (BN) sont transportés ou déplacés hors de la position (2') d'introduction ou de délivrance, puis cessation du transport des billets de banque (BN).
